# FASCICULE DE BREVET EUROPEEN

(11) **EP 0 285 553 B1**
(45) Date de publication et mention de la délivrance du brevet: **18.12.1991**
(21) Numéro de dépôt: 88810110.2
(22) Date de dépôt: 23.02.1988
(51) Int. Cl.: D04B 15/68

(54) **Dispositif de commande des positions de tricotage des aiguilles d'un métier à tricoter**
Steuervorrichtung für die Strickstellung der Nadeln an einer Strickmaschine
Control device for the knitting position of needles on a knitting machine

(30) Priorité: 06.03.1987 CH 840/87
(43) Date de publication de la demande: 05.10.1988
(73) Titulaire: SIPRA Patententwicklungs- und Beteiligungsgesellschaft mbH, D-72461 Albstadt (DE)
(72) Inventeur: Cottenceau, Rémi, F-74580 Viry (FR); Zuercher, Erwin, CH-1219 Le Lignon (CH); Vermot-Gaud, Jacques, CH-1258 Perly (CH)
(74) Mandataire: Freiherr von Schorlemer, Reinfried, Dipl.-Phys.

(56) Documents cités:
- DE-A- 2 008 822
- DE-A- 2 024 370
- GB-A- 2 173 220
- US-A- 3 779 042

## Description

La présente invention se rapporte à un dispositif de commande des positions de tricotage des aiguilles d'un métier à tricoter dont chaque aiguille est montée longitudinalement coulissante dans une rainure de guidage et comporte au moins une bascule susceptible d'osciller entre deux butées et munie de deux talons à proximité de ses extrémités respectives, ces talons étant susceptibles de faire saillie de cette rainure et d'y être respectivement et alternativement escamotés, ce dispositif comprenant, des moyens de sélection pour amener ces bascules contre l'une ou l'autre de ces butées et placer ainsi sélectivement ces talons en position saillante, des cames disposées en face de ces bascules et des moyens d'entraînement pour produire un déplacement relatif entre ces cames et ces aiguilles, transversalement auxdites rainures de guidage, pour que ces cames exercent sur les talons saillants des pressions dans le sens longitudinal desdites rainures, consécutivement à ce déplacement relatif.

La commande des positions de tricotage des aiguilles d'un métier à tricoter dans lequel chaque aiguille est susceptible d'occuper deux voire trois positions de tricotage plus une ou deux positions de report pose des problèmes délicats, dans la mesure où il s'avère extrèmement difficile d'effectuer un contrôle continu de la position de l'aiguille dans sa rainure et selon deux directions opposées. Le fait de laisser l'aiguille à elle-même dans l'une ou l'autre direction comporte le risque de voir l'aiguille se déplacer intempestivement. En effet, cette aiguille est soumise à différentes sollicitations qui tendent à la déplacer le long de sa rainure de guidage induisant des défauts dans le tricot. Ces sollicitations peuvent provenir du fil en prise avec l'aiguille ainsi que des fortes accélérations et des chocs des talons de guidage rencontrant les cames.

La solution adoptée traditionnellement pour éviter ces déplacements intempestifs des aiguilles, consiste à créer un frottement suffisant entre les rainures de guidage et les aiguilles qui sont pincées entre les deux bords opposés de leurs rainures respectives. Il est évident qu'une telle solution, si elle résoud en partie le problème posé, entraîne des inconvénients. L'existence de ce frottement augmente la pression exercée entre les cames et les talons des aiguilles et limite ainsi les accélérations qui sont admissibles et donc la vitesse du métier. Ce frottement des aiguilles augmente l'usure des pièces et donc les coûts d'entretien. Il nécessite en outre de faire tourner la machine à vitesse lente lors du démarrage à froid jusqu'à ce qu'elle atteigne une certaine température après plusieurs heures de fonctionnement. Il est certain que la solution de ce problème de la commande des aiguilles constitue une condition nécessaire en vue d'augmenter la vitesse des métiers à tricoter.

Le but de la présente invention est précisément d'apporter une solution dans laquelle les aiguilles de tricotage sont constamment guidées dans les deux sens de déplacement le long de leurs rainures respectives, ce qui permet de réduire considérablement le frottement des aiguilles dans ces rainures.

A cet effet, la présente invention à pour objet un dispositif de commande des positions de tricotage des aiguilles d'un métier à tricoter selon la revendication 1.

Outre les avantages résultant du guidage continu des aiguilles selon le principe du chemin de came fermé, on remarquera également la grande simplicité et le peu de pièces utilisées de la solution proposée. Le système de sélection à un seul niveau constitue également un grand avantage de cette solution permettant de réduire la hauteur de la fonture.

Le dessin annexé illustre, schématiquement et à titre d'exemple, deux formes d'exécution du dispositif de sélection objet de la présente invention.
La figure 1 est une vue en élévation partielle d'un métier à tricoter circulaire comportant une forme d'exécution de ce dispositif de sélection.
La figure 2 est une vue en coupe selon la ligne II-II de la figure 1.
La figure 3 est une vue en coupe selon la ligne III-III de la figure 1.
La figure 4 est une vue en coupe selon la ligne IV-IV de la figure 1.
La figure 5 est une vue en coupe selon la ligne V-V de la figure 4.
La figure 6 est une vue en élévation d'une variante de la figure 1.
La figure 7 est une vue d'un chemin de came maille d'une forme d'exécution à trois positions de tricotage pour métier rectiligne.
La figure 8 est une vue de profil d'une aiguille de tricotage montrant la position des bascules en liaison avec la figure 7.
La figure 9 est une vue d'un chemin de came de transfert de la même forme d'exécution.
La figure 10 est une vue de profil d'une aiguille de tricotage montrant la position des bascules en liaison avec la figure 9.

La figure 1 illustre partiellement un métier à tricoter comprenant une pluralité d'aiguilles à tricoter 1 montées coulissantes dans des rainures parallèles 2 d'une fonture 3. Les aiguilles du plateau (non représenté) sont montées dans des rainures radiales.

Les aiguilles 1 comportent, dans cet exemple, un talon fixe 4 en prise avec un premier chemin de came 5 et une bascule 6 montée oscillante dans un découpage 7 ménagé dans la tige de l'aiguille 1. Le fond de ce découpage 7 est plat alors que les deux côtés 7a, 7b adjacents à ce fond sont formés par des arcs d'un cercle dont le centre se trouve sensiblement en retrait par rapport au fond de ce découpage 7. La bascule 6 comporte sur sa tranche deux côtés 6a, 6b qui forment entre eux un angle obtus, et sont adjacents respectivement à deux arcs de cercles 6c, 6d qui ont le même centre et le même rayon que les côtés 7a, 7b du découpage 7. Cette bascule 6 comporte deux talons 8 et 9 en forme de trapèze rectangle, dont la face d'extrémité reliant les deux côtés parallèles et inégaux se trouve dans le prolongement de la partie de la tige d'aiguille 1 dans laquelle est ménagé le découpage 7, lorsque ce talon est escamoté dans ce découpage 7. Lorsque le talon 8 ou 9 est dans sa position sortie du découpage 7 ses bords parallèles et inégaux sont perpendiculaires à l'axe longitudinal de l'aiguille 1. Comme on peut le constater, le déplacement de la bascule 6 de l'une à l'autre de ses positions limites s'accompagne d'un mouvement longitudinal des talons 8 et 9. Cette particularité est très importante, dans la mesure où elle permet notamment de réaliser l'auto-verrouillage de la bascule, comme on l'expliquera par la suite.

Bien que l'on ait décrit dans cet exemple une aiguille comportant une bascule 6 susceptible de commander deux positions, il est évident qu'un mécanisme à deux bascules 6 par aiguille, comme décrit par la suite peut également être utilisé avec deux dispositifs de sélection par chute, un pour chaque bascule.

Un tel dispositif de sélection sera maintenant décrit en se référant plus particulièrement aux figures 4 et 5. L'organe de sélection est constitué par une fine tige 10 montée coulissante à travers une came 22 et dont l'extrémité libre est susceptible de faire saillie hors du profil de cette came 22. L'autre extrémité de cette tige 10 est fixée à un conducteur électrique 12 disposé entre les deux pôles d'un aimant permanent 13. Ce conducteur électrique 12 est de préférence constitué par un ruban de cuivre ou d'aluminium dont la largeur de la section rectangulaire est placée dans le plan de l'entrefer de l'aimant permanent 13 afin de rendre le conducteur plus rigide dans ce plan. Les extrémités de ce conducteur sont soudées à des rubans 14 et 15 de CuAg formant des coudes et dont les sections sont tournées de 90° par rapport à celle du ruban conducteur 12 pour les rendre souples dans le plan de l'entrefer. Les extrémités de ce conducteur 12, 14, 15 sont ancrés à des bornes 18 et 19 connectées au secondaire d'un transformateur 16 dont le primaire est connecté à une source d'impulsion de courant 17.

Lorsqu'une impulsion de courant I passe dans le conducteur électrique 12, une force F s'exerce sur lui. Etant donné que les extrémités de ce conducteur 12 sont fixées aux rubans 14 et 15 déformables dans le plan de l'entrefer, cette force se traduit par un déplacement du conducteur et de la tige 10 qui lui est attaché. En inversant le sens du courant dans le conducteur 12, on inverse le sens de la force qui lui est appliquée.

Des essais ont été réalisés avec une telle structure et en utilisant un conducteur électrique 12, 14, 15 formé à partir d'un ruban de CuAg de 50 µm d'épaisseur et de 0,7 mm de largeur. La longueur entre les bornes d'ancrage 18 et 19 est de 3 cm. La tige 10 proprement dite est réalisée en un fil de tungstène de 0,35 mm de diamètre, l'induction magnétique dans l'entrefer de l'aimant 13 est de 0,5 Tesla. Avec des impulsions de 5A pendant 0,5 ms on mesure un déplacement de la tige 10 de l'ordre de 0,3 mm. Comme on le verra par la suite, un tel déplacement est suffisant pour initialiser la sélection. Bien entendu, les paramètres peuvent être modifiés. On peut également améliorer la conversion électromécanique en disposant dans l'entrefer de l'aimant permanent 13 un conducteur 12 en aluminium. Le rendement étant donné par la formule

Or dans le cas du cuivre, le produit ρ d^{∼} 1,8.10⁻⁴ alors que dans le cas de l'aluminium ce même produit ρdr 0,73.10⁻⁴. Il est donc possible pour un même déplacement de la tige 10 de réduire la durée d'impulsion et donc d'augmenter la fréquence. L'induction magnétique peut également être portée à 0,8 Tesla et les impulsions de courant peuvent être de 10A.

Comme on le voit en particulier sur la figure 5, les faces d'extrémité 8a des talons trapèzoïdaux 8 sont bisautées, de manière que lorsque l'extrémité de la tige 10 est avancée dans la trajectoire des talons 8, le bord inférieur de ces faces biseautées 8a rencontre la tige 10, et qu'en se déplaçant dans le sens de la flèche F₁ ce biseau agit sur la bascule 6 comme une came qui provoque un léger déplacement de cette bascule 6 dans la position illustrée par la figure 4.

Les figures 1 et 2 montrent que le méchanisme d'initialisation de la sélection qui vient d'être décrit en détail est associé à deux cames 22 et 23 qui sont disposées de part et d'autre des trajectoires respectives des talons 8, 9 des bascules 6. La came 22 comporte deux profils sensiblement parallèles, l'un 24 inférieur et l'autre 25 supérieur. La came 23 comporte un profil 26 dont le rôle sera expliqué par la suite. Comme on le voit sur la figure 1, la tige d'actionnement 10 du mécanisme d'initialisation de la sélection est déplaçable entre deux positions, l'une dans laquelle elle fait saillie du profil de came 25 pour se trouver dans la trajectoire des talons 8 qui font alors saillie des découpages 7 des aiguilles 1. Ce mécanisme d'initialisation de la sélection est précédé par une came fixe 27 (figure 1 et 2) disposée dans la trajectoire des talons 9 en position sortie des découpages 7.

La figure 1 est complétée par des cames de serre 28, susceptibles de se déplacer selon un mouvement de va-et-vient dans la direction de la double flèche F₂. A noter encore qu'à la suite de la tige d'actionnement 10, le bord de la came 25 comporte un évidement 25a pour permettre le basculement des talons 8 dans le découpage 7.

A la fin d'une chute, après que tous les talons 8, sortis du découpage 7, passent sous la came de serre 28, qui abaisse les aiguilles, les talons fixes 4 en prise dans le chemin de came ménagé entre les profils de came 5 et 24, les maintiennent au niveau initial auquel ces aiguilles se trouvent et dont les talons 8 étaient enfoncés dans les découpages 7 et ont passé de ce fait derrière la came de serre 28. Ces dernières aiguilles 1 présentent donc leur talon 9 sorti de ce découpage 7, de sorte que, lorsque ces talons 9 passent sous la came fixe 27, celle-ci les fait légèrement basculer de quelques dizièmes de mm, de sorte que le talon 8 sort d'autant du découpage 7, comme illustré par la figure 2. Si l'on se reporte à la figure 1, on remarque qu'en sortant ainsi du découpage 7, l'extrémité du talon 8 s'engage contre le profil de la came 25 dans une partie montante de ce profil qui suit la came 27, les aiguilles 1 se déplaçant dans la direction de la flèche F₃. Etant donné que, par ailleurs, le talon fixe 4 de ces mêmes aiguilles est engagé sous une partie horizontale de la came 24 qui empêche donc ces aiguilles de monter, le talon 8 engagé contre cette partie montante du profil de la came 25 fait pivoter la bascule 6 en faisant sortir le talon 8 et rentrer le talon 9 dans le découpage 7. En effet, le centre du cercle délimitant les côtés 7a, 7b respectivement 6c, 6d se situant sensiblement en retrait par rapport au fond du découpage 7, toute action exercée sur le talon 8 sensiblement perpendiculairement aux faces parallèles de son profil en forme de trapèze rectangle, crée un couple sur la bascule qui tend à la faire pivoter. Lorsque son bord 6b touche le fond du découpage 7, les faces parallèles du profil trapézoïdal du talon 8 sont perpendiculaires à l'axe longitudinal de l'aiguille 1.

Lorsque les talons 8 arrivent en face de la tige d'actionnement 10 montée coulissante à travers la came 22 dans un canal qui débouche dans le profil 25 de cette came, ils sont donc tous en position sortie du découpage 7. Deux possibilités peuvent se produire, soit la tige 10 est en retrait du profil 25 de la came 22, le talon 8 reste sorti et le talon 9 s'engage derrière la came 23 comme illustré en pointillé et réalise ainsi le verrouillage de la bascule 6 dans cette position, soit la tige 10 dépasse légèrement le profil 25 de la came 22 et rencontre un talon 8 comme illustré par la figure 4. A l'instar de ce qui passe avec la came fixe 27, la tige 10 fait basculer légèrement le talon 8 en s'engageant contre sa face d' extrémité biseautée 8a. Simultanément, c'est le talon 9 qui sort du découpage pour s'engager contre le profil 26 de la came 23. Etant donné que ce profil présente une pente descendante et que le talon fixe 4 de l'aiguille 1 est guidé entre les parties horizontales des cames 5 et 24, la bascule 6 pivote selon le même processus que décrit ci-dessus, faisant sortir le talon 9 et faisant rentrer le talon 8. Le mouvement de ce dernier est rendu possible grâce au dégagement 25a ménagé dans le profil de la came 22. Ce talon 8 passe ensuite derrière cette came 22 comme illustré en pointillé et réalise ainsi le verrouillage de la bascule 6 dans cette position et l'aiguille est guidée dans son déplacement horizontal par les talons 4 et 9 en prise avec les parties horizontales des profils de came 5 et 26.

Quant aux autres aiguilles dont les talons 8 ne sont pas actionnés par la tige 10, ils restent donc dehors et engagés contre le profil 25 de la came 22 alors que les talons fixes 4 sont engagés contre le profil parallèle 24 de cette même came 22. Dans cette partie parallèle des profils 24 et 25, cette came 22 commande le déplacement des aiguilles 1 en position de tricotage avec un guidage positif des aiguilles à la montée comme à descente.

Dans le cas d'une sélection d'aiguilles à trois positions, maille cueillage, non tricotage, chaque aiguille 1 comportera deux bascules 6 actionnées chacune par une tige d'actionnement 10. Dans ce cas chaque bascule présentant toujours un de ses deux talons, on arrive à réaliser trois combinaisons différentes. On décrira par la suite une forme d'exécution de ce genre en relation avec un métier rectiligne. La transposition au métier circulaire est évidente pour l'homme de métier.

La variante de la figure 6 se rapporte à l'adaptation du dispositif de sélection décrit en relation avec les figures 1 à 6 à un métier rectiligne. Etant donné donné que dans un tel métier la fonture porteuse des aiguilles est fixe et que c'est le chariot porte-cames qui se déplace alternativement dans les deux sens, il faut que le profil de ces cames soit symétrique par rapport à l'organe de sélection. Cette variante dont le fonctionnement est par ailleurs identique à la forme d'exécution de la figure 1, ne sera pas décrite à nouveau dans sa totalité, on se limitera aux seules modifications nécessaires à l'adaptation de ce dispositif au métier rectiligne. En fait le mécanisme de sélection proprement dit reste inchangé, c'est essentiellement les profils de cames qui subissent des modifications en relation avec la came d'abattage ou de serre. Ces cames 28, agissant lorsque le chariot qui les porte se déplace de gauche à droite (flèche F₄) doivent être montées escamotables par rapport aux talons 8. A cet effet, elles peuvent, de façon connue être déplacées soit dans le sens des doubles flèches F₂, soit perpendiculairement au plan du dessin pour s'écarter de la trajectoire des talons 8. Un second jeu de cames de serre ou d'abattage 28′ dessinées en traits mixtes sont destinées à venir dans la trajectoire des talons 8 par un déplacement perpendiculaire au plan du dessin lorsque le chariot qui porte ces cames se déplace de droite à gauche. Les profils de cames respectifs 5 et 25 doivent présenter une inflection vis-à-vis de ces cames de serre 28′ comme elles en présentent vis-à-vis des cames 28. Un second jeu de cames 27′ est destiné à actionner les talons 9 sortis, lorsque le chariot se déplace dans le sens opposé à celui de la flèche F₄. Les cames 27 et 27′ sont donc également montées pour pouvoir se déplacer alternativement perpendiculairement au plan du dessin, pour s'écarter de la trajectoire des talons 9. Les cames 27 peuvent être solidaires du même support mobile que les cames de serre 28, tandis que les cames 27′ et 28′ peuvent être solidaires d'un autre support mobile.

La forme d'exécution illustrée par les figures 7 à 10 est illustrée plus schématiquement que la forme d'exécution précédente. On a représenté sur ces figures les différentes cames et en traits mixtes plus épais, la trajectoire de chacun des talons saillants de la rainure de guidage, la trajectoire des autres talons, escamotés dans cette rainure étant dessinée en traits mixtes plus fins. Les figures 8 et 10 montrent de profil les positions des bascules correspondant aux trajectoires illustrées par les figures 7 et 9 respectivement. Les mécanismes de sélection de la position des aiguilles n'ont plus été représentés dans la mesure où ils peuvent être similaires à ceux qui ont été décrits précédemment.

Dans cette forme d'exécution, on retrouve une aiguille 31 comportant un talon fixe 32 et quatre talons mobiles 33, 34, 35 et 36 solidaires deux à deux de deux bascules 37 et 38 montées oscillantes dans deux découpages 39 et 40. Ces bascules sont similaires à la bascule 6 de la figure 1 de sorte qu'on ne reviendra pas ici sur leurs particularités et leur fonctionnement le lecteur pouvant se reporter à la description détaillée faite à leur sujet en relation avec la première forme d'exécution.

On remarque sur la figure 7 des cames fixes 41, 43 et 44, ainsi que des cames mobiles, les unes coulissantes 46 et 47 et les autres 42, 45, 48, 49 déplaçables perpendiculairement au plan de la figure 7 pour être amenées sélectivement soit au niveau des autres cames soit escamotées. Dans cette dernière position, ces cames sont dessinées en lignes de points. Certaines de ces cames 42, 43 et 44 comportent deux profils actifs 50 et 51 pour la came 42, 52 et 53 pour la came 43 et 54, 55 pour la came 44.

On a dessiné en trait plus épais les trajectoires des trois talons 32, 34 et 36 qui font saillie de la rainure de guidage de l'aiguille 31. Les trajectoires des deux autres talons 33 et 35 sont dessinées en traits mixtes fins. Bien que trois talons fassent nécessairement saillie de la rainure de guidage de l'aiguille 31 et viennent en prise avec les cames, le guidage positif de cette aiguille utilise en fait deux talons. Dans le déplacement de l'aiguille en position maille illustré par la figure 7, ce sont les talons 32 et 36 qui effectuent le guidage en chemin de came fermé. Il est intéressant de remarquer à ce sujet que dans la course ascendante de l'aiguille, le talon 36 de la bascule 38 est en prise avec le profil 53 de la came 43 par la face de chant inférieur de ce talon, créant ainsi un couple qui tend à maintenir le bras opposé de cette bascule en butée contre le fond plat du découpage 40. Lors du mouvement descendant, c'est le talon fixe 32 qui commande la descente de l'aiguille. Si, pour une raison où une autre, le talon 36 doit entrer en action durant ce mouvement descendant, ce serait en raison d'une descente trop rapide et à moment c'est à nouveau la face de chant inférieure du talon 36 qui agirait contre le profil de came 53 en créant à nouveau un couple de même sens tendant à maintenir la bascule dans sa position séléctionnée, avec le bras portant le talon 35 en butée contre le fond du découpage 40.

Les deux autres position de tricotage sont la position de cueillage de maille qui consiste à faire sortir les talons 34 et 35 en escamotant le talon 36. Dans ce cas, ce sont ces deux talons dont les faces de chant inférieure respectivement supérieure en prise avec le profil 55 respectivement 54 de la came 44 qui effectuent la commande positive de l'aiguille. Le mouvement ascendant s'effectue en agissant sur la face de chant inférieure du talon 34 créant un couple tendant à maintenir le bras opposé portant le talon 34 contre le fond du découpage 39 tandis que le mouvement descendant crée un couple dans l'autre sens en agissant sur la face de chant supérieure du talon 35 de la bascule 38, créant un couple tendant à maintenir le bras portant le talon 36 en butée contre le fond du découpage 40.

La position de non tricotage s'effectue avec les talons 32, 33 et 35 saillants hors de la rainure de guidage, l'aiguille étant guidée par les faces de chant supérieure et inférieure des talons 33 respectivement 32.

La figure 9 illustre la position des cames pour effectuer un transfert de maille des aiguilles d'une fonture à l'autre. Dans ce cas, les cames coulissantes 46 et 47 sont descendues alternativement et les cames 48 et 49 sont amenées sur le plan des autres cames. La came 45 est escamotée ainsi qu'une moitié de la came 42. La figure 10 montre la position des bascules 37 et 38 avec les talons 33 et 36 en position saillante hors de la rainure de guidage. Dans ce cas l'aiguille est guidée par les talons 32 et 36. On constate que durant la descente de l'aiguille il existe un instant où l'aiguille n'est pas guidée positivement, mais il ne s'agit pas ici de l'une des trois postions de tricotage, ce quine porte pas à conséquence. Par ailleurs, dans ce cas, la bascule 38 est actionnée par la face de chant supérieure du talon 36, ce qui tend à déplacer la bascule 38 dans son autre position stable. Toutefois, pendant ce temps, le talon 35 de la bascule 38 se trouve derrière la came 44 qui empêche ce basculement.

L'autre position de transfert correspondant à la fonture qui reçoit les mailles transférées selon l'opération illustrée par les figures 9 et 10 consiste à garder les cames dans la même position et à faire sortir les talons 33 et 35, l'aiguille étant alors guidée par le seul talon 35, mais à nouveau il ne s'agit pas ici d'une opération de tricotage et le guidage positif de l'aiguille dans ce cas ne correspond pas à une nécessité.

## Revendications

1. Dispositif de commande des positions de tricotage des aiguilles d'un métier à tricoter dont chaque aiguille est montée longitudinalement coulissante dans une rainure de guidage et comporte au moins une bascule susceptible d'osciller entre deux butées et munie de deux talons à proximité de ses extrémités respectives, ces talons étant susceptibles de faire saillie de cette rainure et d'y être respectivement et alternativement escamotés, ce dispositif comprenant, des moyens de sélection pour amener ces bascules contre l'une ou l'autre de ces butées et placer ainsi sélectivement ces talons en position saillante, des cames disposées en face de ces bascules et des moyens d'entraînement pour produire un déplacement relatif entre ces cames et ces aiguilles, transversalement auxdites rainures de guidage, pour que ces cames exercent sur les talons saillants des pressions dans le sens longitudinal desdites rainures, consécutivement à ce déplacement relatif, caractérisé par le fait que chaque aiguille comporte de plus un talon fixe, le contrôle de la position longitudinal d'une aiguille dans sa rainure de guidage résultant d'une mise en prise simultanée et constante, d'au moins deux cames avec deux faces de chant, supérieure, respectivement inférieure, des deux talons saillants de ladite rainure.

2. Dispositif de commande selon la revendication 1, caractérisé par le fait que le basculement de la bascule, consécutif au couple engendré par la pression d'une came contre une face de chant du talon de cette bascule saillant hors de ladite rainure est limité par l'une ou l'autre desdites butées ou par la face d'une came recouvrant la portion de ladite rainure dans laquelle l'autre talon de cette bascule est escamoté.

3. Dispositif de commande selon la revendication 1, caractérisé par le fait que chaque aiguille comporte deux bascules de sorte que trois talons, un fixe et deux mobiles font constamment saillie de ladite rainure, permettant de sélectionner au moins trois positions de tricotage par la mise en prise de deux faces de chant supérieure respectivement inférieure de deux de ces trois talons avec deux cames respectives.

## Patentansprüche

1. Steuervorrichtung für die Strickstellungen der Nadeln an einer Strickmaschine, in der jede Nadel in einem Führungskanal in Längsrichtung verschiebbar gelagert ist und wenigstens einen zur Verschwenkung zwischen zwei Anschlägen geeigneten Stößer mit zwei nahe seinen entsprechenden Enden angeordneten Füßen aufweist, die abwechselnd aus dem Nadelkanal vorstehen oder in diesen zurückgezogen sein können, enthaltend: Auswählmittel, um die Stößer gegen den einen oder anderen der Anschläge zu legen und dadurch die Füße wahlweise in die vorstehende Lage zu bringen und den Stößern gegenüberliegende Schloßteile und Antriebsmittel zur Herstellung einer Relativbewegung zwischen den Schloßteilen und den Nadeln quer zu den Führungskanälen derart, daß die Schloßteile als Ergebnis dieser Bewegung eine Kraft auf die vorstehenden Füße in der Längsrichtung ausüben, dadurch gekennzeichnet, daß jede Nadel außerdem einen festen Fuß aufweist und daß die Steuerung der Stellung der Nadel in Längsrichtung in ihrem Führungskanal dadurch erfolgt, daß gleichzeitig und konstant wenigstens zwei Schloßteile mit zwei Kanten, d.h. je einer oberen und einer unteren Kante von zwei aus dem Führungskanal herausragenden Füßen zur Anlage gebracht werden.

2. Steuervorrichtung nach Anspruch 1, dadurch gekennzeichnet, daß die Verschwenkung des Stößers als Ergebnis des Drehmoments, das vom Druck dieses Schloßteils auf eine Kante des vorstehenden Fußes erzeugt wird, durch den einen oder anderen der Anschläge oder durch die Oberfläche eines Schloßteils begrenzt ist, das denjenigen Teil des Führungskanals abdeckt, in den der andere Fuß des Stößers zurückgezogen worden ist.

3. Steuervorrichtung nach Anspruch 1, dadurch gekennzeichnet daß jede Nadel zwei solche Stößer derart aufweist, daß zu jeder Zeit drei dieser Füße, nämlich ein fester Fuß und zwei bewegliche Füße, vom Führungskanal vorstehen, um durch Anlage von zwei Kanten, d.h. einer oberen und unteren Kante von zwei der drei Füße an zwei zugeordneten Schloßteilen wenigstens drei Strickstellungen wählen zu können.

## Claims

1. Device for control of the knitting positions of the needles of a knitting machine each needle of which is mounted longitudinally slidably in a guide groove and comprises at least one rocker capable of oscillating between two stops and provided with two heels in the vicinity of its respective ends, these heels being capable of projecting from this groove and of being respectively and alternately retracted therein, this device comprising selection means for applying these rockers to one or the other of these stops and thus selectively placing these heels in a projecting position, cams arranged opposite these rockers and driving means for producing relative displacement between these cams and these needles, transversely to said guide grooves, in order for these cams to exert pressure in the longitudinal direction of said grooves on the projecting heels, consecutively to this relative displacement, characterised in that each needle further comprises a fixed heel, control of the longitudinal position of a needle in its guide groove resulting from simultaneous and constant engagement of at least two cams with two edge faces, upper and lower respectively, of the two heels projecting from said groove.

2. Control device according to claim 1, characterised in that rocking of the rocker, consecutive to the torque generated by the pressure of a cam against an edge face of the heel of this rocker projecting out of said groove, is limited by one or the other of said stops or by the face of a cam overlapping the portion of said groove in which the other heel of this rocker is retracted.

3. Control device according to claim 1, characterised in that each needle comprises two rockers such that three heels, one fixed and two movable, constantly project from said groove, making it possible to select at least three knitting positions by the engagement of two edge faces, upper and lower respectively, of two of these three heels with two respective cams.
